# FASCICULE DE BREVET EUROPEEN

(11) **EP 0 886 849 B1**
(45) Date de publication et mention de la délivrance du brevet: **04.09.2002**
(21) Numéro de dépôt: 97953007.8
(22) Date de dépôt: 24.12.1997
(51) Int. Cl.: G09F 3/02

(54) **SYSTEME DE MARQUAGE SECURISE PERSONNALISABLE**
PERSONALISIERBARE SICHERHEITSMARKIERUNGSVORRICHTUNG
SAFE MARKING SYSTEM CAPABLE OF BEING PERSONALISED

(30) Priorité: 30.12.1996 FR 9616208
(43) Date de publication de la demande: 30.12.1998
(73) Titulaire: HOLOGRAM - INDUSTRIES S.A., 77607 Marne La Vallée Cedex 3 (FR)
(72) Inventeur: SOUPARIS, Hugues, F-75020 Paris (FR)
(74) Mandataire: Breese, Pierre
(86) Numéro de dépôt international: FR9702417
(87) Numéro de publication internationale: WO98029857

(56) Documents cités:
- GB-A- 2 267 253
- US-A- 5 165 725

## Description

La présente invention concerne des étiquettes de marquage sécurisées pour identifier de manière visible ou partiellement codée un article tel qu'un passeport ou une carte personnelle, ou encore un élément transparent, par exemple une paroi de verre telle qu'un pare-brise d'automobile. Pour cette dernière application, les informations doivent être fixées de manière définitive à l'intérieur de l'habitacle, sur la paroi de verre, et être visibles de l'extérieur. Il peut s'agir de documents tels que par exemple des vignettes de carte grise, des quittances d'assurance ou des vignettes fiscales. Ces documents portent des informations générales complétées par des informations spécifiques propres au véhicule ou à son propriétaire.

Le principe général de telles étiquettes est décrit par différents brevets de l'art antérieur, par exemple les brevets européens EP170712, EP505689 et EP218524, les brevets allemands DE4405946 et DE4414149 et le brevet français FR2699312. De façon générale, de telles étiquettes de marquages sont composées d'un support tel qu'une feuille de matière plastique comportant une impression sur sa première face, des moyens d'authentification difficilement reproductible par des faussaires, un hologramme par exemple, et une couche d'adhésif permettant de coller l'étiquette sur la vitre d'un véhicule, afin de permettre la lecture des inscriptions imprimées sur le support, mais rendant impossible le retrait sans destruction de l'étiquette.

La demanderesse a par ailleurs conçu une étiquette améliorée constituée par un complexe formé par deux éléments superposés entre lesquels est interposé un élément de marquage, l'un au moins desdits éléments présentant une couche propre à assurer la liaison sur le support transparent et l'un desdits éléments au moins comportant un réseau diffractant. Le premier élément est formé par un film en matière plastique transparente portant sur l'une des faces un adhésif propre à lier ledit élément sur le support transparent à marquer et présentant sur l'autre face une couche de fragilisation et une couche de vernis transparent estampée avec une image holographique.

Le deuxième élément est constitué par un film transparent revêtu par une couche de fragilisation et une couche de vernis estampée avec une image holographique et par un adhésif propre à lier l'élément sur le support transparent à marquer et sur l'élément.

Ces étiquettes présentent un haut degré de sécurité. Toutefois, leur fabrication nécessite des moyens industriels qui ne sont pas adaptés à des productions de petites séries.

L'objet de la présente invention est de remédier à cet inconvénient en proposant une étiquette de marquage de haute sécurité, permettant une individualisation sans outil industriel.

A cet effet, l'invention concerne un système de marquage de sécurité pour la réalisation d'une étiquette de marquage sécurisé conforme à la revendication 1.

Le système de marquage de sécurité pour la réalisation d'une étiquette de marquage sécurisé selon l'invention est constitué par une feuille support telle qu'une feuille de matière plastique siliconée, présentant deux volets séparés par une ligne de pliage, le premier volet supportant sur la face recto un premier composant holographique dont la face venant en contact avec la feuille support est revêtue d'une couche adhésive, le deuxième volet supportant sur le face verso un deuxième composant formé par un film dont la face venant en contact avec la feuille support est revêtue d'une couche adhésive et dont la face opposée au moins porte des inscriptions officielles de personnalisation.

Les deux composants sont disposés de façon à ce qu'ils viennent se superposer lorsque la feuille support est pliée le long de la ligne de pliage.

Le premier volet présente au niveau du premier composant une patte prédécoupée sur trois cotés, les dimensions de cette zone étant inférieures aux dimensions du premier composant, cette patte pouvant être rabattue pour permettre la liaison entre les deux composants.

Le premier composant est destructible en cas de tentative de décollage du système.

De préférence, les dimensions du premier composant sont supérieures aux dimensions du second composant.

Selon une autre variante de réalisation, le deuxième composant comporte en outre des inscriptions apposées sur la face adhésive.

Selon une autre variante de réalisation, le premier composant présente des inscriptions d'individualisation apposées sur la face extérieure.

L'invention sera mieux comprise à la lecture de la description qui suit, faisant référence aux dessins annexés, où :
- la figure 1 représente une vue de face d'un système selon l'invention ;
- la figure 2 représente une vue en coupe d'un système selon l'invention ;
- la figure 3 représente une vue de l'étiquette obtenue avec le système selon l'invention.

La figure 1 représente une vue du côté verso d'un système de marquage selon l'invention.

Il est formé par une feuille siliconée (1) constituant le support des deux composants (2) et (3). Cette feuille présente deux volets (4, 5) séparés par une ligne de pliage, par exemple une ligne prérainée (6). Les deux volets (4, 5) ont des dimensions identiques, supérieures à celles des deux composants (2, 3).

Le premier volet (4) présente une zone prédécoupée sur trois cotés (7, 8 et 9) et prérainée sur le quatrième côté (10), pour délimiter une patte (11) rabattable. Cette patte présente une dimension inférieure à celle du premier composant (2) collé sur la face recto, c'est-à-dire la face opposée à celle représentée sur la figure 1.

Le deuxième volet porte sur sa face verso, c'est-à-dire celle visible sur la figure 1, le deuxième composant (3) formé par un film de matière plastique transparente portant une inscription (12) apposée en encre opaque ou translucide sur le film transparent, et une deuxième zone imprimée (13) apposée sur une zone opaque. L'impression (13) est réalisée sur la face extérieure, c'est-à-dire la face opposée à la face adhésive collée contre le film support (1).

Les deux composants (2, 3) sont disposés sur le film support (1) de façon symétrique par rapport à la ligne (6) de façon à ce que le deuxième composant (3) viennent se positionner, lorsque les deux volets sont rabattus l'un sur l'autre, sur le dos du premier composant (2), au niveau de la zone délimitée par les lignes (7 à 10). Bien entendu, avant cette opération, la patte (11) est rabattue pour dégager la partie centrale du dos du premier composant (2) et pour permettre le collage du deuxième composant sur le premier composant.

La figure 2 représente une vue selon une coupe AA du système de marquage présenté en figure 1. Les épaisseurs sont exagérées de façon à rendre le dessin lisible.

Le premier composant (2) est un composant holographique formé par exemple par une couche de vernis métallisé estampée (13') recouvert par un adhésif (14). Ce composant peut présenter une ou plusieurs compositions holographiques, ainsi qu'optionnellement une zone transparente laissant apparaître des inscriptions portées sur le deuxième composant. Le composant holographique est estampé sur les deux faces de façon à faire apparaître des images holographiques des deux côtés de l'étiquette qui sera réalisée.

Le deuxième composant (3) est formé par un film transparent (15) portant également une couche adhésive (16) et différentes impressions (17) ou (19). Certaines inscriptions (17) sont formées par des encres opaques ou translucides sur le fond transparent. D'autres inscriptions (19) sont recouvertes par une encre (18) opaque formant également une couche de fragilisation. D'autres inscriptions peuvent être reportées manuellement sur le dos du film avant la réunion des deux composants, afin d'individualiser l'étiquette de marquage qui sera ainsi réalisée.

La figure 3 représente une vue de l'étiquette réalisée selon l'invention. Les deux composants ont été superposés et laminés de façon connue. L'étiquette est ainsi formée sur le premier volet (4) dont la patte (11) peut à nouveau être remise en place pour protéger la surface adhésive. L'étiquette vue de dos (face du premier composant (2) initialement collée sur la feuille support) fait apparaître des zones diffractantes (20, 21) et des zones imprimées dont certaines (22) apparaissent en contrastes sur un fond opaque et d'autres impressions (24) apparaissent sur un fond transparent laissant ressortir les images holographiques du premier composant.

L'invention est décrite dans ce qui précède à titre d'exemple non limitatif. Il est bien entendu que l'Homme de Métier sera à même de réaliser différentes variantes sans pour autant sortir du cadre de l'invention.

En particulier, le composant holographique peut être constitué par un hologramme transparent ou encore par un hologramme destructible, transparent ou métallisé. Les hologrammes destructibles présentent une couche de rupture se dégradant de façon définitive lors des tentatives de décollement.

Le deuxième composant peut être opaque ou transparent, ou partiellement opaque seulement. Un système composé d'un hologramme transparent et d'un deuxième composant partiellement transparent laissera visibles les inscriptions figurant sur le support sur lequel il est apposé, par exemple un passeport ou une carte d'identification.

## Revendications

1. Système de marquage de sécurité pour la réalisation d'une étiquette de marquage sécurisé **caractérisé en ce qu'**il est constitué par une feuille support telle qu'une feuille siliconée (1), présentant deux volets (4, 5) séparés par une ligne de pliage (6), le premier volet (4) supportant sur la face recto un premier composant holographique (2) dont la face venant en contact avec la feuille support est revêtue d'une couche adhésive (14), le deuxième volet (5) supportant sur la face verso un deuxième composant (3) formé par un film dont la face venant en contact avec la feuille support est revêtue d'une couche adhésive (16) et dont la face opposée au moins porte des inscriptions officielles, les deux composants (2, 3) étant disposés de façon à ce qu'ils viennent se superposer lorsque la feuille support est pliée le long de la ligne de pliage (6), le premier volet (4) présentant au niveau du premier composant (2) une patte (11) prédécoupée sur trois cotés, les dimensions de cette zone étant inférieures aux dimensions du premier composant (2), cette patte (11) pouvant être rabattue pour permettre la liaison entre les deux composants (2 ,3) et le premier composant (2) étant destructible en cas de tentative de décollage du système.

2. Système de marquage de sécurité selon la revendication 1 **caractérisé en ce que** les dimensions du premier composant (2) sont supérieures aux dimensions du deuxième composant (3).

3. Système de marquage de sécurité selon l'une quelconque des revendications précédentes **caractérisé en ce que** le deuxième composant (3) comporte en outre des inscriptions apposées sur la face adhésive.

4. Système de marquage de sécurité selon l'une quelconque des revendications précédentes **caractérisé en ce que** le premier composant (2) présente des inscriptions d'individualisation apposées sur la face extérieure.

5. Système de marquage de sécurité selon l'une quelconque des revendications précédentes **caractérisé en ce que** le premier composant (2) est en partie au moins transparent.

6. Système de marquage de sécurité selon l'une quelconque des revendications précédentes **caractérisé en ce que** le deuxième composant (3) est en partie au moins transparent.

## Patentansprüche

1. System zur Sicherheitskennzeichnung für die Herstellung eines Etiketts mit Sicherheitskennzeichnung. Dieses System ist **dadurch gekennzeichnet, dass** es aus einer Trägerfolie, wie zum Beispiel einer silikonhaltigen Folie (1) besteht, die aus zwei Teilen (4, 5) besteht, die durch eine Falzung (6) getrennt sind. Der erste Teil (4) trägt auf der Vorderseite ein erstes holographisches Element (2), dessen Seite, die mit der Trägerfolie in Kontakt kommt, mit einer Klebeschicht (14) überzogen ist. Der zweite Teil (5) trägt auf der Rückseite ein zweites Element (3), das aus einer dünnen Schicht besteht, deren Seite, die mit der Trägerfolie in Kontakt kommt, mit einer Klebeschicht (16) überzogen ist und deren abgewandte Seide mindestens offizielle Aufschriften trägt. Die beiden Elemente (2, 3) sind so angeordnet, dass sie sich überlagern, wenn die Trägerfolie längs der Falzung (6) gefaltet ist. Der erste Teil (4) hat im Bereich des ersten Elementes (2) eine Lasche (11), die auf drei Seiten zugeschnitten ist. Die Abmessungen dieses Bereiches sind kleiner als die Abmessungen des ersten Elementes (2). Diese Lasche (11) kann umgeklappt werden, um eine Verbindung zwischen den beiden Elementen (2, 3) zu ermöglichen. Das erste Element (2) kann, bei dem Versuch es von dem System abzulösen, zerstört werden.

2. System zur Sicherheitskennzeichnung gemäß dem Patentanspruch 1, das **dadurch gekennzeichnet ist, dass** die Abmessungen des ersten Elementes (2) größer sind als die Abmessungen des zweiten Elementes (3).

3. System zur Sicherheitskennzeichnunggemäß einem der vorherigen Patentansprüche, der beliebig gewählt werden kann und **dadurch gekennzeichnet ist, dass** das zweite Element (3) außerdem Aufschriften enthält, die auf der klebenden Seite aufgeklebt sind.

4. System zur Sicherheitskennzeichnunggemäß einem der vorherigen Patentansprüche, der beliebig gewählt werden kann und **dadurch gekennzeichnet ist, dass** das erste Element (2) individuelle Aufschriften enthält, die auf der Außenseite aufgeklebt sind.

5. System zur Sicherheitskennzeichnunggemäß einem der vorherigen Patentansprüche, der beliebig gewählt werden kann und **dadurch gekennzeichnet ist, dass** das erste Element (2) zumindest teilweise durchsichtig ist.

6. System zur Sicherheitskennzeichnunggemäß einem der vorherigen Patentansprüche, der beliebig gewählt werden kann und **dadurch gekennzeichnet ist, dass** das zweite Element (3) zumindest teilweise durchsichtig ist.

## Claims

1. Security marking system for the creation of a security marking label that features a support sheet such as a silicone coated sheet (1) with two leaves (4, 5) separated by a folding line (6). The first leaf (4) presents a first holographic component (2) on the recto side. The face side of the holograph in contact with the support sheet is coated with an adhesive (14). On the verso side of the second leaf (5) is a second component (3) composed of a film, whose face side in contact with the support sheet is coated with adhesive (16). The reverse side of this component, at least, bears the official inscriptions. The two components (2,3) are arranged so that they are overlaid when the sheet is folded along the folding line (6). On a level with the first component (2), the first leaf (4) presents a flap (11) previously cut on three sides, to form an area that is smaller in size than the measurements of the first component (2). This flap can be folded over to ensure the contact between the two components (2, 3). The first component will be destroyed if any attempt is made to unglue the two components.

2. Security marking system, as described in claim 1, that features the fact that the measurements of the first component (2) are larger than the measurements of the second component (3).

3. Security marking system in which all of the previous claims also include the feature that the second component (3) also bears inscriptions on the adhesive surface.

4. Security marking system in which all of the previous claims also include the feature that the second component (3) also bears identification inscriptions on the external surface.

5. Security marking system in which all of the previous claims also include the feature that the first component (2) is transparent, at least in part.

6. Security marking system in which all of the previous claims also include the feature that the second component (3) is transparent, at least in part.
